# FASCICULE DE BREVET EUROPEEN

(11) **EP 2 938 222 B1**
(45) Date de publication et mention de la délivrance du brevet: **02.10.2019**
(21) Numéro de dépôt: 13815513.0
(22) Date de dépôt: 20.12.2013
(51) Int. Cl.: A46B 9/02, A46B 5/00, A45D 34/06, A45D 40/18, A45D 40/24, A45D 40/26, A45D 34/04

(54) **APPLICATEUR POUR PRODUIT COSMÉTIQUE EN DEUX PARTIES**
ZWEITEILIGER APPLIKATOR FÜR EIN KOSMETIKUM
TWO-PART APPLICATOR FOR A COSMETIC PRODUCT

(30) Priorité: 27.12.2012 FR 1262825
(43) Date de publication de la demande: 04.11.2015
(73) Titulaire: Albéa Services, 92230 Gennevilliers (FR)
(72) Inventeur: LEQUEUX, Vincent, 75011 Paris (FR); BADIE, Aurélie, 95300 Pontoise (FR)
(74) Mandataire: Gevers & Orès
(86) Numéro de dépôt international: PCT/EP2013/077868
(87) Numéro de publication internationale: WO 2014/102224

(56) Documents cités:
- EP-A1- 2 266 434
- EP-A2- 0 162 722
- JP-A- 2002 085 151
- KR-Y1- 200 459 832
- US-A- 6 067 997
- US-A1- 2012 170 963
- US-B1- 6 213 660

## Description

### Domaine technique

La présente concerne le domaine des applicateurs pour produits cosmétiques, et plus particulièrement le domaine des applicateurs pour mascaras et pour ligneurs.

### État de la technique

Les mascaras et les ligneurs sont des produits cosmétiques pour le maquillage des yeux afin de les mettre en valeur. Les mascaras s'appliquent sur les cils pour les colorer et les étirer. Les ligneurs, plus généralement nommés par leur nom anglais « eye-liner », s'appliquent sur la paupière, à la base des cils pour redessiner ou accentuer le contour de l'oeil.

Les mascaras et ligneurs sont généralement présentés séparément dans des ensembles d'application pour produit cosmétique comprenant un réservoir, généralement de forme tubulaire et un bouchon comportant un applicateur inséré dans le réservoir lorsque l'ensemble d'application est fermé. L'utilisatrice souhaitant à la fois maquiller ses cils et le contour des yeux doit alors disposer de deux ensembles d'application, un pour le mascara et un autre pour le ligneur.

Il existe cependant des ensembles d'application présentant deux réservoirs, un premier réservoir pour mascara et un deuxième réservoir pour ligneur. Ces réservoirs sont refermés par un seul et même bouchon portant deux applicateurs s'étendant longitudinalement et colinéairement l'un par rapport à l'autre. Ces deux applicateurs sont disposés à deux extrémités opposées du bouchon. L'un des deux applicateurs comporte un embout applicateur pour mascara et l'autre une pointe applicatrice pour ligneur. Ainsi, lorsque les deux réservoirs sont fermés avec le bouchon, l'ensemble d'application comprend le long d'un axe longitudinal le premier réservoir, le bouchon et le deuxième réservoir, les uns à la suite des autres.

Un inconvénient de ces ensembles d'application tient en ce que ceux-ci sont relativement encombrants, doublant le volume par deux par rapport à un ensemble d'application simple pour mascara ou ligneur.

Il existe également des ensembles d'application dont l'applicateur comprend à la fois un embout applicateur pour mascara et une pointe applicatrice pour ligneur, l'embout applicateur et la pointe applicatrice étant configurés de manière à pouvoir être insérés dans un même réservoir.

Le document JP56-80218 décrit un premier exemple d'un tel ensemble d'application. Cet ensemble comprend un bouchon formant manche duquel s'étend un applicateur formé d'une tige à l'extrémité distale de laquelle est prévu un embout applicateur pour mascara. Une pointe applicatrice à ligneur est prévue à l'extrémité distale de l'embout applicateur.

Le document FR2678494 décrit un deuxième exemple d'un tel ensemble d'application. Cet ensemble d'application comprend un bouchon formant manche duquel s'étend un applicateur formé d'un tube et d'une tige logée dans le tube. Le tube porte à son extrémité distale un embout applicateur pour mascara et la tige une pointe applicatrice pour ligneur. L'applicateur est configuré de manière à ce que la pointe applicatrice comprenne deux positions : une position déployée dans laquelle la pointe applicatrice fait saillie hors de l'embout applicateur ; et une position rétractée dans laquelle la pointe applicatrice est logée à l'intérieur de l'embout applicateur.

Un inconvénient de ces deux types d'ensemble d'application est que l'application du ligneur est rendue difficile par la présence de l'embout applicateur pour mascara qui gêne la vue de la paupière sur laquelle le ligneur doit être appliqué. Par ailleurs, l'utilisatrice doit faire attention à ne pas trop rapprocher l'applicateur de la paupière sous peine de colorer celle-ci avec l'embout applicateur pour mascara.

Le document FR2724095 décrit un ensemble d'application comprenant un bouchon formant manche duquel s'étend un applicateur formé d'une partie mascara pour l'application d'un mascara et une partie ligneur pour l'application d'un ligneur. La partie mascara comporte un tube et un embout applicateur pour mascara disposé à une extrémité distale du tube. La partie ligneur comporte une tige et une pointe applicatrice sous la forme d'un feutre pour ligneur disposée à une extrémité distale de la tige. La partie mascara et la partie ligneur sont assemblables et détachables l'une par rapport à l'autre. L'ensemble d'application comprend deux réservoirs, un premier réservoir dans lequel est inséré l'applicateur pour charger l'embout applicateur en mascara et un deuxième réservoir disposé dans le bouchon et relié au feutre pour charger celui-ci en ligneur par capillarité.

Un inconvénient de cet ensemble d'application est la présence d'un deuxième réservoir augmentant l'encombrement de l'ensemble d'application. Un autre inconvénient tient en ce que l'embout applicateur et la pointe applicatrice sont chargés par des réservoirs différents. Ainsi, il est possible que l'un des réservoirs se vide avant l'autre. Face à une telle situation, l'utilisatrice hésitera à jeter l'ensemble d'application car il peut encore servir comme ensemble d'application à mascara ou comme ensemble d'application à ligneur. L'utilisatrice devra alors acquérir un autre ensemble d'application soit identique à celui-ci soit correspondant au produit cosmétique qui fait défaut. Elle se retrouvera alors toujours avec deux ensembles d'application. Par ailleurs, le chargement par capillarité du feutre entraîne un défaut d'homogénéité de distribution du produit sur le feutre. Aussi, lors du remplissage des produits cosmétiques dans les réservoirs, deux étapes de remplissage sont nécessaires.

Le document KR200459832Y1 décrit un applicateur selon le préambule de la revendication 1.

### Présentation

Un objectif de la présente est de pallier au moins un inconvénient de la technique antérieure.

Pour cela, l'invention propose un applicateur pour produit cosmétique comprenant, le long d'un même axe longitudinal, une partie mascara et une partie applicatrice,
la partie mascara comportant un manchon longitudinal suivant un axe longitudinal et un embout applicateur à une extrémité distale du manchon,
la partie applicatrice comportant une tige longitudinale et une extrémité applicatrice à une extrémité distale de la tige,
le manchon étant dimensionné de manière à pouvoir loger au moins partiellement la tige longitudinale,
la partie mascara et la partie applicatrice étant assemblables et détachables l'une par rapport à l'autre,
l'embout applicateur comprenant une âme creuse et des protubérances, l'embout applicateur comprenant en outre un logement, à l'intérieur de l'âme creuse, dimensionné de manière à permettre le passage au moins partiel de l'extrémité applicatrice lors de l'assemblage de la partie mascara avec la partie applicatrice, et un orifice proximal à une extrémité proximale de l'embout applicateur et débouchant dans le logement, caractérisé en ce que l'embout applicateur présente des ouvertures latérales débouchant dans le logement.

Un tel applicateur permet de disposer d'un ensemble d'application faisant office à la fois d'un ensemble d'application à mascara et d'un deuxième ensemble d'application, par exemple un deuxième ensemble d'application à mascara ou un ensemble d'application à ligneur.

Un tel applicateur permet également un dimensionnement d'un ensemble d'application plus compact car un seul réservoir est nécessaire. Aussi, quand le seul réservoir est vide, l'utilisatrice peut simplement disposer de l'ensemble d'application et s'en procurer un autre. Ainsi, elle n'a besoin que d'un seul ensemble d'application quoi qu'il arrive.

Un tel applicateur permet également de ne prévoir qu'une seule étape de remplissage puisqu'un seul réservoir doit être rempli.

Par ailleurs, lors de l'utilisation, l'utilisatrice peut dévisser simplement soit la partie applicatrice, soit la partie mascara (emportant alors avec celle-ci la partie applicatrice). Ainsi, l'utilisatrice, si elle a juste besoin soit de la partie applicatrice, soit de la partie mascara, n'aura besoin que d'effectuer un seul mouvement de dévissage.

Aussi, l'utilisatrice peut laisser la partie mascara fixée au réservoir et n'utiliser que la partie applicatrice, ce qui permet de préserver la partie mascara de toute salissure.

Dans un mode de réalisation particulier, le manchon est un tube dans lequel la tige longitudinale est insérable le long de l'axe longitudinal.

Dans une variante du mode de réalisation ci-dessus, le manchon est une gouttière dans le creux de laquelle la tige longitudinale est insérable le long de l'axe longitudinal et/ou latéralement.

Dans un mode de réalisation particulier, lorsque la partie mascara et la partie applicatrice sont assemblées, l'extrémité applicatrice est située à une extrémité distale de l'embout applicateur et hors de celui-ci.

Selon l'invention, l'embout applicateur est ajouré et, lorsque la partie mascara et la partie applicatrice sont assemblées, l'extrémité applicatrice est logée dans l'embout applicateur.

En variante, lorsque la partie mascara et la partie applicatrice sont assemblées, l'applicateur comprend deux positions, une première position dans laquelle l'extrémité applicatrice est logée dans l'embout applicateur et une deuxième position dans laquelle l'extrémité applicatrice est située à une extrémité distale de l'embout applicateur.

Dans un mode de réalisation particulier, l'applicateur peut comprendre en outre un manche en deux parties, une première partie étant comprise dans la partie mascara, et une deuxième partie étant comprise dans la partie applicatrice, la première partie et la deuxième partie étant assemblables et détachables l'une par rapport à l'autre. Le manche peut former également bouchon pour un réservoir à produit cosmétique. Dans une première variante, la première partie peut alors comprendre une partie taraudée et la deuxième partie une partie filetée pour leur assemblage et détachement par vissage. Dans une deuxième variante, la première partie comprend une partie filetée et la deuxième partie une partie taraudée pour leur assemblage et détachement par vissage.

Dans un mode de réalisation particulier, la partie applicatrice est une partie ligneur. Avantageusement, ladite extrémité applicatrice est une pointe applicatrice.

Dans un mode de réalisation particulier, la partie applicatrice est une deuxième partie mascara. Avantageusement, ladite extrémité applicatrice est un deuxième embout applicateur, notamment une brosse à fibres.

Dans un mode de réalisation particulier, l'embout applicateur comprend des moyens d'accroché au manchon.

Dans un mode de réalisation particulier, l'embout applicateur est fixé au manchon par surmoulage. C'est notamment le manchon qui est surmoulé autour de l'embout applicateur. Inversement, l'embout applicateur peut être surmoulé sur le manchon.

Les moyens d'accroché de l'embout applicateur au manchon et la fixation de l'embout applicateur sur le manchon par surmoulage permettent de fixer l'embout applicateur au manchon sans déformer l'embout applicateur. Ceci est particulièrement avantageux pour éviter que l'embout applicateur, qui comprend le logement, se déforme, notamment dans le cas d'un serrage en force de l'embout applicateur dans le manchon.

### Dessins

D'autres objectifs, caractéristiques et avantages apparaîtront à la lecture de la description qui suit en référence aux dessins donnés à titre illustratif et non limitatif, parmi lesquels :
- la figure 1 est une vue un coupe d'un applicateur en deux parties, comprenant un embout applicateur pour mascara et une pointe applicatrice pour ligneur, l'applicateur étant représenté avec ses deux parties assemblées et en coopération avec un réservoir de produit cosmétique ;
- la figure 2 est une vue en coupe de la partie mascara de l'applicateur de la figure 1 ; et
- la figure 3 est une vue en coupe de la partie ligneur de l'applicateur de la figure 1 ;
- la figure 4 est une vue en trois-quarts d'un embout applicateur présentant des ouvertures latérales débouchant dans le logement et vu à partir de son extrémité proximale ;
- la figure 5 est une vue en trois quarts de l'embout applicateur de la figure 4 vu à partir de son extrémité distale ;
- la figure 6 est une vue en coupe de l'embout applicateur des figures 4 et 5 ;
- la figure 7 est une vue en trois-quarts d'un embout applicateur sans ouvertures latérales et vu à partir de son extrémité proximale ;
- la figure 8 est une vue en coupe de l'embout applicateur de la figure 7 ;
- la figure 9 est une vue schématisée en coupe d'un mode de réalisation montrant la partie mascara plongée dans un récipient à produit cosmétique et la partie ligneur insérée dans la partie mascara, l'embout applicateur comprenant un essoreur annulaire plan pour la pointe applicatrice et étant fixé au manchon par complémentarité de forme grâce à une rainure circonférentielle sur la surface extérieure de sa portion de fixation et à une nervure circonférentielle correspondante sur la surface intérieure du manchon ;
- la figure 10 est une vue schématisée en coupe d'un autre mode de réalisation identique au mode de réalisation de la figure 9, à l'exception du fait que l'embout applicateur comprend un essoreur pour la tige ;
- la figure 11 est une vue schématisée en coupe d'un autre mode de réalisation identique à celui de la figure 10, à l'exception du fait que l'essoreur annulaire est tronconique ;
- la figure 12 est une vue schématisée en coupe d'un autre mode de réalisation identique à celui de la figure 10, à l'exception du fait que l'embout applicateur est fixé au manchon par surmoulage de sa portion de fixation à travers des orifices d'accroché du manchon ;
- la figure 13 est une vue schématisée en coupe d'un autre mode de réalisation identique à celui de la figure 12, à l'exception du fait que l'essoreur annulaire est tronconique.
- la figure 14 est une vue en perspective de l'applicateur comprenant la partie mascara et une deuxième partie mascara.

### Description

Un applicateur pour produit cosmétique comprenant, le long d'un même axe longitudinal, une partie mascara et une partie applicatrice, notamment une partie ligneur ou une deuxième partie mascara, est décrit ci-après en référence aux figures. La partie mascara **2** et la partie ligneur **3** sont assemblables et détachables l'une par rapport à l'autre.

Dans le reste de la description, l'adjectif « distal » est relatif à la partie d'un élément destinée à être la plus éloignée de la main de l'utilisatrice quand celle-ci manipule l'applicateur. L'adjectif « proximal » est relatif à la partie d'un élément destinée à être la plus proche de la main de l'utilisatrice quand celle-ci manipule l'applicateur.

Aux figures 1 à 6, la partie applicatrice forme la partie ligneur 3.

La partie ligneur **3** de l'applicateur comporte alors une tige longitudinale **31** suivant l'axe longitudinal et une pointe applicatrice **32** à une extrémité distale **311** de la tige.

La tige longitudinale **31** peut être réalisée en matière plastique ou en métal.

La pointe applicatrice **32** peut être un pinceau, une lamelle en plastique souple, un feutre ou une éponge. La pointe applicatrice **32** peut être plus ou moins souple selon l'effet souhaité pour le ligneur. La pointe applicatrice **32** peut présenter une forme conique, biseautée, plane à l'extrémité plate ou en biseau.

La partie mascara **2** de cet applicateur comporte un manchon longitudinal **21** suivant l'axe longitudinal présentant une lumière longitudinale **211** et un embout applicateur **22** à une extrémité distale **212** du manchon.

Le manchon **21** peut être sous la forme d'un tube **21** dont les dimensions sont choisies afin de loger au moins partiellement la tige longitudinale **31.** Les dimensions peuvent aussi être choisies afin de permettre à la tige longitudinale **31** et à la pointe applicatrice **32** d'être insérées à l'intérieur du manchon **21** suivant l'axe longitudinal, par exemple la tige longitudinale **31** et la pointe applicatrice **32** coulisse à l'intérieur du manchon **21.**

Le manchon **21** peut également être sous la forme d'une gouttière, dans le creux de laquelle la tige longitudinale **31** peut être insérée le long de l'axe longitudinal ou latéralement.

L'embout applicateur **22** comprend une âme **220** creuse et des protubérances **226** à la manière des embouts applicateurs pour mascara conventionnels. Les protubérances **226** peuvent être disposées de multiples façons, tout dépend de l'effet de peignage souhaité.

L'embout applicateur **22** peut être réalisé en matière plastique avec surmoulage des protubérances **226** sur l'âme **220.** Les protubérances **226** et l'âme **220** de l'embout applicateur peuvent également être venues de matière en une seule et unique pièce. L'embout applicateur **22** comprend un logement **221** à l'intérieur de l'âme **220** creuse et dimensionné de manière à permettre le passage au moins partiel de la pointe applicatrice **32** lors de l'assemblage de la partie mascara **2** avec la partie ligneur **3,** et un orifice proximal **224** à son extrémité proximale **222** et débouchant dans le logement **221.** Le logement **221** peut encore être dimensionné de manière à permettre le passage total de la pointe applicatrice **32** et également une partie de la tige longitudinale **31.**

L'embout applicateur **22** peut comprendre un orifice distal **225** à son extrémité distale **223** débouchant dans le logement **221.** La longueur de la tige longitudinale est alors choisie de manière à ce que la pointe applicatrice **32** soit située à l'extrémité distale de l'embout, lorsque la partie mascara **2** et la partie ligneur **3** sont assemblées. Par exemple, la pointe applicatrice **32** sort par l'orifice distal **225** de l'embout applicateur, hors du logement **221.** En variante, la pointe applicatrice **32** peut demeurer à l'intérieur du logement **221** lorsque la partie mascara **2** et la partie ligneur **3** sont assemblées. Dans cette variante, l'orifice distal **225** permet le passage du produit cosmétique à l'intérieur du logement **221** pour charger la pointe applicatrice.

L'embout applicateur **22** est ajouré. La longueur de la tige longitudinale **31** est choisie de manière à ce que la pointe applicatrice **32** demeure dans le logement **221** quand la partie mascara **2** et la partie ligneur **3** sont assemblées. Ainsi, l'embout applicateur **22** comprend des ouvertures **228** débouchant dans le logement **221.** Le produit cosmétique peut alors entrer dans le logement **221** par ces ouvertures **228** et charger la pointe applicatrice **32.**

Dans une première variante (voir figures 4 et 5), l'embout applicateur **22** présente une forme générale allongée suivant l'axe longitudinal, par exemple obtenue par rotation d'un contour ovale, parmi lesquels un contour elliptique et un contour oblong, ou un tube creux. La forme générale allongée présente des ouvertures **228,** de préférence deux ou trois ouvertures **228,** allongées suivant l'axe longitudinal et s'étendant d'une extrémité proximale de l'embout applicateur à l'extrémité distale **223.** Les ouvertures **228** débouchent dans le logement **221.** Une telle forme permet également d'obtenir une souplesse de l'embout applicateur dont les parois peuvent être déformées suivant une direction sensiblement perpendiculaire à l'axe longitudinal. L'embout applicateur peut également comprendre un orifice distal **225** à son extrémité distale **223** tel que décrit ci-dessus.

Dans une deuxième variante, l'âme **220** creuse de l'embout applicateur présente une forme de tube allongé suivant l'axe longitudinal et en treillis avec une pluralité d'ouvertures débouchant dans le logement. L'intérieur du tube allongé forme le logement et sa surface extérieure présente les protubérances. L'âme creuse comprend des portions de paroi ajourées et des portions de paroi pleines présentant les protubérances, les portions de paroi pleines étant disposées en alternance avec les portions de paroi ajourées autour de l'axe longitudinal.

Plus précisément, l'âme peut comprendre trois portions de paroi ajourées et trois portions de paroi pleines. Les parois plaines sont disposées avec un espacement angulaire de 120° environ entre elles. De même, les parois ajourées sont disposées avec un espacement angulaire de 120°C environ entre elles.

Chaque portion de paroi ajourée présente une série d'ouvertures ménagées à travers la paroi et communiquant avec le logement. Les portions de paroi pleines sont dépourvues d'ouvertures.

Les ouvertures présentent des formes de losanges et sont orientées de sorte qu'une diagonale d'un losange soit parallèle à l'axe longitudinal, à la manière d'un grillage ou d'un treillis. La présence des ouvertures et de l'orifice distale éventuellement favorise une circulation du produit cosmétique à l'intérieur de l'embout applicateur.

Chaque portion de paroi pleine présente une forme allongée et s'étend parallèlement à l'axe longitudinal. Les portions de paroi pleines permettent de rigidifier l'âme, en particulier de compenser la souplesse des portions de paroi ajourées.

Sur les portions pleines, les protubérances sont agencées en une pluralité de rangées longitudinales s'étendant chacune parallèlement à l'axe longitudinal.

L'embout applicateur **22** peut présenter une portion de fixation à son extrémité proximale pour sa fixation au manchon lorsque l'embout applicateur **22** et le manchon ne sont pas réalisés en une seule et unique pièce en matière plastique.

L'embout applicateur **22** peut alors être fixé au manchon **21** par complémentarité de forme, comme cela est représenté sur les figures 9, 10 et 11. Par exemple, la portion de fixation **227** de l'embout applicateur comprend une rainure circonférentielle **2271** sur sa surface extérieure. Le manchon **21** comprend sur sa surface intérieure à son extrémité distale une nervure circonférentielle **214** dont les dimensions correspondent à celles de la rainure circonférentielle. La rainure circonférentielle **2271** empêche un mouvement translatif relatif de l'embout applicateur **22** par rapport au manchon dans da direction de la longueur.

La portion de fixation **227** peut également comprendre une rainure longitudinale **2272** sur sa surface extérieure. Le manchon **21** comprend alors une nervure longitudinale dont les dimensions correspondent à celles de la rainure longitudinale. La rainure longitudinale **2272** empêche un mouvement rotatif relatif de l'embout applicateur **22** par rapport au manchon.

Inversement, la surface extérieure de la portion de fixation peut présenter la nervure circonférentielle et éventuellement la rainure longitudinale alors que la surface intérieure du manchon présente la rainure circonférentielle et éventuellement la rainure longitudinale. Ainsi, l'embout applicateur 22 comprend des moyens d'accroché, notamment la portion de fixation **227,** au manchon 21. L'accrochage pourra alternativement avoir lieu par surmoulage.

Par exemple, en variante illustrée sur les figures 12 et 13, la portion de fixation **227** peut comprendre un épaulement **2273** pour le logement du manchon **21** et une bague **2274** pour enserrer l'extrémité distale du manchon **21,** la bague **2274** s'étendant à partir de l'épaulement **2273.** Dans ce cas, le manchon peut comprendre des orifices d'accroché **215** disposés de manière circonférentielle pour le surmoulage de la portion de fixation **227** de l'embout applicateur. Ainsi, l'embout applicateur 22 est ici fixé au manchon 21 par surmoulage. Au niveau de ces orifices d'accroché, la matière plastique de la bague **2274** l'embout applicateur **22** peut adhérer plus efficacement au tube ou à la gouttière formant le manchon en y pénétrant. Dans cette variante, un essoreur **24,** qui sera décrit plus en détail ci-dessous, peut être réalisé en continuité de la matière plastique de la bague **2274** qui pénètre à l'intérieur du manchon **21** dans sa lumière **211** afin de former l'essoreur **24** par exemple sous forme d'un anneau plan ou tronconique tel que décrit ci-dessus.

L'applicateur **1** peut comprendre en outre un manche **11.** Le manche **11** est en deux parties. Une première partie **23** est comprise dans la partie mascara **2,** et une deuxième partie **33** est comprise dans la partie ligneur **3.** La première partie **23** et la deuxième partie **33** du manche sont assemblables et détachables l'une par rapport à l'autre.

Par exemple, la première partie **23** du manche présente une base **231** de laquelle s'étend le manchon **21** de la partie mascara. La base **231** de la première partie possède une forme annulaire dont l'orifice centrale est aligné avec l'intérieur de la lumière longitudinale **211** du manchon. La deuxième partie **33** du manche présente une base **331** de laquelle s'étend la tige **31** de la partie ligneur.

Dans une première variante, la première partie **23** comprend en outre une paroi cylindrique **232** s'étendant à partir de la base pour sa fixation avec la deuxième partie **33.** La paroi cylindrique **232** de la première partie et le manchon **21** s'étendant suivant deux sens opposés. La surface externe de la paroi cylindrique **232** de la première partie est filetée. La deuxième partie **33** comprend en outre une paroi cylindrique **332** s'étendant à partir de la base **331.** La paroi cylindrique **332** de la deuxième partie et la tige longitudinale **31** s'étendant suivant le même sens. La surface interne de la paroi de la deuxième partie est taraudée pour son assemblage et détachement par vissage avec la surface externe de la paroi de la première partie (comme le montrent les figures 1 à 3).

Dans une deuxième variante, la première partie comprend en outre une paroi cylindrique s'étendant à partir de la base. La paroi cylindrique de la première partie et le manchon s'étendant suivant deux sens opposés. La surface interne de la paroi de la première partie est taraudée. La deuxième partie comprend en outre une paroi cylindrique s'étendant à partir de la base. La paroi cylindrique de la deuxième partie et la tige s'étendant suivant le même sens. La surface externe de la paroi de la deuxième partie est filetée pour son assemblage et détachement par vissage avec la surface interne de la paroi de la première partie.

Bien entendu, l'assemblage et le détachement des deux parties entre elles peuvent être réalisés autrement que par vissage, par exemple par clipsage des deux parties ou par aimants.

Le manche **11** peut former également bouchon pour un réservoir **4** à produit cosmétique. Pour cela, le manche **11** présente une surface extérieure filetée ou une surface intérieure taraudée. La surface extérieure filetée ou la surface intérieure taraudée peuvent être présente sur la première partie, la deuxième partie ou les deux parties du manche. De préférence, lorsque le bouchon est refermé sur le réservoir **4,** l'applicateur est logé à l'intérieur du réservoir.

Pour cela, la première partie **23** du manche comprend une paroi cylindrique **233** s'étendant à partir de sa base **231** dans la même direction que le manchon **21** pour sa fixation sur le réservoir. Cette paroi cylindrique **233** présente une surface interne taraudée pour sa fixation sur un cou **42** du réservoir **4** par vissage. D'autres types de fixation peuvent remplacer la surface interne taraudée pour assurer la fixation du bouchon sur le cou **42** du réservoir par exemple par clipsage.

Afin de permettre l'essorage de la pointe applicatrice **32,** un essoreur **24** peut être prévu à l'intérieur du manchon **21,** dans sa lumière **211,** ou dans la première partie **23** du manche liée à la partie mascara **2** de l'applicateur, ou encore à l'intérieur de l'embout applicateur **22.** Ainsi, lorsque l'utilisatrice détache la partie ligneur **3** de la partie mascara **2,** la pointe applicatrice **32** passera à travers l'essoreur **24** avant de sortir complètement de la partie mascara **2** et s'en trouvera essorée.

Dans le cas où la tige longitudinale **31** et la pointe applicatrice **32** sont insérées à l'intérieur du manchon **21** suivant l'axe longitudinal, l'essoreur **24** peut être disposé à une extrémité proximale **213** du manchon comme l'illustrent les figures 1 et 2.

En variante, l'essoreur **24** peut également être disposé à l'extrémité distale **212** du manchon, à l'intérieur de celui-ci. Ainsi, en utilisation, la pointe applicatrice **32** est essorée avant son passage à travers le manchon **21** pour l'application du ligneur. De ce fait, un encrassement de l'intérieur du manchon par le produit cosmétique est évité. Par ailleurs, ceci permet également l'essorage d'une partie distale de la tige longitudinale **31.**

Dans le cas où l'essoreur **24** est disposé à l'intérieur du manchon **21,** l'essoreur **24** et le manchon **21** peuvent être réalisés dans une même matière plastique ou dans deux matières plastiques différentes. L'essoreur **24** réalisé par injection ou co-injection avec le manchon **21.** Le tube ou la gouttière formant le manchon **21** peut être surmoulé sur l'essoreur **24** ou inversement l'essoreur **24** peut être surmoulé sur le tube ou la gouttière formant le manchon **21,** dans ce dernier cas, le tube ou la gouttière présentent des offices d'accroché permettant à la matière plastique de l'essoreur **24** d'adhérer plus efficacement au tube ou à la gouttière en y pénétrant. L'essoreur **24** peut être rapporté au tube ou à la gouttière.

De manière alternative, l'essoreur **24** peut être disposé à l'intérieur de l'embout applicateur, dans la région de son extrémité proximale **222** (voir les figures 9 à 13) ou de son extrémité distale **223.** En utilisation, la pointe applicatrice **32** est alors essorée avant son passage à travers le manchon **21** pour l'application du ligneur. De ce fait, un encrassement de l'intérieur du manchon par le produit cosmétique est évité. Par ailleurs, ceci permet également l'essorage d'une partie distale de la tige longitudinale **31.**

Dans le cas où l'essoreur **24** est disposé à l'intérieur de l'embout applicateur **22,** l'essoreur **24** et l'embout applicateur **22** peuvent être réalisés dans une même matière plastique ou dans deux matières plastiques différentes. L'essoreur **24** peut être réalisé par injection ou co-injection avec l'embout applicateur **22.** L'embout applicateur **22** peut être surmoulé sur l'essoreur **24** ou inversement l'essoreur **24** peut être surmoulé sur l'embout applicateur **22.** L'essoreur **24** peut être rapporté à l'embout applicateur **22.** L'essoreur **24** peut former la portion de fixation de l'essoreur **24** et comprendre les rainures décrites plus haut.

En variante des deux cas ci-dessus, l'essoreur **24,** le manchon **21** et l'embout applicateur **22** peuvent être réalisés dans une même matière plastique ou dans deux voire trois matières plastiques différentes. L'essoreur **24** peut être réalisé avec le manchon **21** et l'embout applicateur **22** par injection ou co-injection. L'essoreur **24** peut être réalisé avec le manchon **21,** respectivement l'embout applicateur **22,** de la manière décrite ci-dessus, puis l'embout applicateur **22,** respectivement le manchon **21,** est surmoulé ou rapporté sur le tout formé de l'essoreur **24** et du manchon **21,** respectivement l'embout applicateur **22.**

L'essoreur **24** peut être un anneau avec un orifice d'essorage central. L'anneau est réalisé dans un matériau plus ou moins souple. La souplesse de l'anneau et le diamètre de l'orifice d'essorage sont adaptés pour laisser passer la pointe applicatrice **32** (voir figure 9) et éventuellement également la tige **31** (voir les figures 10 à 13). Ainsi, si l'anneau est rigide, le diamètre de l'orifice d'essorage est égal au diamètre maximal de la pointe applicatrice, et éventuellement de la tige. Si l'anneau est souple, le diamètre de l'orifice d'essorage peut être inférieur au diamètre maximal de la pointe applicatrice, et éventuellement de la tige, pour un meilleur essorage de celle(s)-ci.

L'anneau peut être plan (voir figures 9, 10 et 12), ou tronconique (voir figure 11 et 13). Dans le cas où l'anneau est tronconique, il présente alors effectivement deux orifices, un orifice de plus grand diamètre et un orifice de plus petit diamètre. L'orifice d'essorage correspond à l'orifice de plus petit diamètre. L'anneau tronconique est disposé de manière à ce que son orifice de plus petit diamètre soit en position distale et son orifice de plus grand diamètre soit en position proximale.

Dans le cas où le tube ou la gouttière formant le manchon comprend des orifices d'accroché, l'anneau peut être formé par la continuité de la matière plastique de la portion de fixation qui pénètre à travers les orifices d'accroché à l'intérieur de la lumière du manchon (voir figures 12 et 13).

Lorsque la pointe applicatrice **32** est reçue à l'intérieur du logement **221** lorsque la partie mascara **2** et la partie ligneur **3** sont assemblées, le chargement de l'embout applicateur **22** et de la pointe applicatrice **32** s'effectue au même niveau dans le réservoir **4.** Ainsi quel que soit le niveau de produit cosmétique dans le réservoir **4,** à la fois l'embout applicateur **22** et la pointe applicatrice **32** peuvent être chargés. Il n'y a pas de risque que l'embout applicateur **22** soit chargé alors que la pointe applicatrice **32** ne l'est pas.

L'applicateur peut encore être conçu de manière à comprendre deux positions. Dans une première position, la pointe applicatrice **32** est logée dans de logement **221** de l'embout applicateur. Dans une deuxième position, la pointe applicatrice **32** est située à une extrémité distale de l'embout applicateur **22** en sortant entièrement du logement **221.**

Lors de l'utilisation de l'applicateur selon l'invention, l'utilisatrice applique d'abord du mascara sur les cils avec l'embout applicateur **22.** Après avoir appliqué le mascara, l'utilisatrice extrait la pointe applicatrice **32,** par exemple en dévissant la deuxième partie **33** du manche et en tirant sur la partie ligneur **3** de l'applicateur pour faire coulisser la tige longitudinale **31** à l'intérieur du manchon **21.** L'utilisatrice peut alors appliquer du ligneur sur la paupière, à la base des cils. Afin de faciliter la manipulation, avant d'extraire la partie ligneur **3,** l'utilisatrice peut refermer le manche **11** formant bouchon sur le réservoir **4** et ne dévisser que la deuxième partie **33** du manche.

L'applicateur est conçu pour coopérer avec un réservoir **4** destiné à contenir du produit cosmétique. Le réservoir **4** comprend une paroi **41** fermée à une première extrémité et reliée à un cou **42** présentant une surface extérieure filetée ou une surface intérieure taraudée. Le choix de la surface extérieure filetée ou le choix de la surface intérieure taraudée dépend du manche de l'applicateur. Si le manche **11** de l'applicateur présente une surface extérieure filetée pour le couplage avec le réservoir, alors le cou **42** du réservoir présente une surface intérieure taraudée et inversement. Lorsque le manche **11** de l'applicateur est fixé sur le cou **42** du réservoir, l'embout applicateur **22** et/ou la pointe applicatrice **32** se trouvent à l'intérieur du réservoir **4** pour le chargement en produit cosmétique.

Le cou **42** comprend en outre une ouverture à son extrémité pour le passage du manchon de l'applicateur à son deuxième extrémité.

Un essoreur **5** est couplé au réservoir **4,** au voisinage de l'ouverture, pour essorer l'embout applicateur **22.** La pointe applicatrice **32** n'est quant à elle pas essorée par cet essoreur **5,** mais l'essoreur **24** disposé soit dans le manchon **21** soit dans l'embout applicateur **22.** Lors de l'extraction ou de l'insertion de l'embout applicateur **22,** le manchon **21** et l'embout applicateur **22** coulissent à travers l'essoreur **5.** En position fermée, le manchon **21** traverse l'essoreur **5.** Par conséquent, lorsque la tige longitudinale **31** est disposée à l'intérieur du manchon **21,** celle-ci s'étend également de part et d'autre de l'essoreur **5.** Comme l'essoreur **24** pour la tige **31** et/ou la pointe applicatrice **32** décrit ci-dessus, l'essoreur **5** pour l'embout applicateur **22** peut être un anneau présentant en son centre un orifice d'essorage. Cet anneau est plan ou tronconique. L'anneau est disposé dans la région du cou du réservoir, à l'intérieur de celui-ci.

Lorsque l'anneau est tronconique, il présente deux orifices centraux : un orifice de plus grand diamètre et un orifice de plus petit diamètre. L'orifice de plus petit diamètre permet l'essorage de l'embout applicateur. Par ailleurs, il s'introduit à l'intérieur de l'espace formé par la paroi, de sorte que son orifice de plus petit diamètre se trouve dans cet espace et son orifice de plus grand diamètre se trouve dans la région du cou du réservoir.

Selon une variante de réalisation de l'invention illustrée à la figure 14, la partie applicatrice est ici une deuxième partie mascara **50.** Dans cet exemple de réalisation, ladite extrémité applicatrice est, par exemple, un deuxième embout applicateur **51.** Le deuxième embout applicateur **51** est ici une brosse à fibres. L'utilisatrice pourra alors choisir parmi deux embouts applicateurs différents pour appliquer du mascara à partir d'un seul applicateur pour faire varier à volonté l'effet du maquillage recherché.

## Revendications

1. Applicateur pour produit cosmétique comprenant, le long d'un même axe longitudinal, une partie mascara (2) et une partie applicatrice,
la partie mascara (2) comportant un manchon (21) longitudinal suivant un axe longitudinal et un embout applicateur (22) à une extrémité distale (211) du manchon,
la partie applicatrice comportant une tige longitudinale (31) et une extrémité applicatrice à une extrémité distale (311) de la tige,
le manchon (21) étant dimensionné de manière à pouvoir loger au moins partiellement la tige longitudinale (31),
la partie mascara (2) et la partie applicatrice étant assemblables et détachables l'une par rapport à l'autre,
l'embout applicateur (22) comprenant une âme creuse (220) et des protubérances (226), l'embout applicateur (22) comprenant en outre un logement (221), à l'intérieur de l'âme creuse (220), dimensionné de manière à permettre le passage au moins partiel de l'extrémité applicatrice lors de l'assemblage de la partie mascara (2) avec la partie applicatrice, et un orifice proximal (224) à une extrémité proximale (222) de l'embout applicateur (22) et débouchant dans le logement (221),
**caractérisé en ce que** l'embout applicateur (22) présente des ouvertures latérales (228) débouchant dans le logement (221).

2. Applicateur selon la revendication 1, dans lequel le manchon (21) est un tube dans lequel la tige longitudinale (31) est insérable le long de l'axe longitudinal.

3. Applicateur selon la revendication 1, dans lequel le manchon (21) est une gouttière dans le creux de laquelle la tige longitudinale (31) est insérable le long de l'axe longitudinal et/ou latéralement.

4. Applicateur selon l'une des revendications 1 à 3, dans lequel, lorsque la partie mascara (2) et la partie applicatrice sont assemblées, l'extrémité applicatrice est située à une extrémité distale (223) de l'embout applicateur et hors de celui-ci.

5. Applicateur selon l'une des revendications 1 à 3, dans lequel l'embout applicateur (22) est ajouré et dans lequel, lorsque la partie mascara (2) et la partie applicatrice sont assemblées, l'extrémité applicatrice est logée dans l'embout applicateur (22).

6. Applicateur selon l'une des revendications 1 à 3, dans lequel, lorsque la partie mascara (2) et la partie applicatrice sont assemblées, l'applicateur comprend deux positions, une première position dans laquelle l'extrémité applicatrice est logée dans l'embout applicateur (22) et une deuxième position dans laquelle l'extrémité applicatrice est située à une extrémité distale (223) de l'embout applicateur.

7. Applicateur selon l'une des revendications 1 à 6, comprenant en outre un manche en deux parties, une première partie (23) étant comprise dans la partie mascara (2), et une deuxième partie (33) étant comprise dans la partie applicatrice, la première partie (23) et la deuxième partie (33) étant assemblables et détachables l'une par rapport à l'autre.

8. Applicateur selon la revendication 7, dans lequel la première partie (23) comprend une partie taraudée et la deuxième partie (33) une partie filetée pour leur assemblage et détachement par vissage.

9. Applicateur selon la revendication 7, dans lequel la première partie (23) comprend une partie filetée (232) et la deuxième partie (33) une partie taraudée (332) pour leur assemblage et détachement par vissage.

10. Applicateur selon l'une des revendications 7 à 9, dans lequel le manche forme également bouchon pour un réservoir (4) à produit cosmétique.

11. Applicateur selon l'une des revendications 1 à 10, dans lequel la partie applicatrice est une partie ligneur (3), ladite extrémité applicatrice étant une pointe applicatrice (32).

12. Applicateur selon l'une des revendications 1 à 10, dans lequel la partie applicatrice est une deuxième partie mascara 50, ladite extrémité applicatrice étant un deuxième embout applicateur 51.

13. Applicateur selon l'une des revendications 1 à 12, dans lequel l'embout applicateur (22) comprend des moyens d'accroche au manchon (21).

14. Applicateur selon l'une des revendications 1 à 12, dans lequel l'embout applicateur (22) est fixé au manchon (21) par surmoulage.

## Patentansprüche

1. Applikator für ein Kosmetikprodukt, der entlang einer selben Längsachse einen Mascara-Teil (2) und einen Applikatorteil umfasst,
wobei der Mascara-Teil (2) eine Längshülse (21) in einer Längsachse und einen Applikatoraufsatz (22) an einem distalen Ende (211) der Hülse umfasst,
wobei der Applikatorteil einen Längsstab (31) und ein Applikatorende an einem distalen Ende (311) des Stabes umfasst,
wobei die Hülse (21) so bemessen ist, dass sie den Längsstab (31) mindestens teilweise aufnehmen kann,
wobei der Mascara-Teil (2) und der Applikatorteil miteinander verbindbar und voneinander lösbar sind,
wobei der Applikatoraufsatz (22) einen hohlen Kern (220) und Vorsprünge (226) umfasst, wobei der Applikatoraufsatz (22) weiter eine Aufnahme (221) im Inneren des hohlen Kerns (220) umfasst, die so bemessen ist, dass sie den mindestens teilweisen Durchtritt des Applikatorendes beim Verbinden des Mascara-Teils (2) mit dem Applikatorteil ermöglicht, und ein proximales Loch (224) an einem proximalen Ende (222) des Applikatoraufsatzes (22) und in die Aufnahme (221) mündend,
**dadurch gekennzeichnet, dass** der Applikatoraufsatz (22) seitliche Öffnungen (228) aufweist, die in die Aufnahme (221) münden.

2. Applikator nach Anspruch 1, wobei die Hülse (21) ein Rohr ist, in das der Längsstab (31) der Längsachse entlang eingeschoben werden kann.

3. Applikator nach Anspruch 1, wobei die Hülse (21) eine Rinne ist, in deren Aushöhlung der Längsstab (31) der Längsachse entlang und/oder seitlich eingeschoben werden kann.

4. Applikator nach einem der Ansprüche 1 bis 3, wobei, wenn der Mascara-Teil (2) und der Applikatorteil verbunden sind, sich das Applikatorende an einem distalen Ende (223) des Applikatoraufsatzes und außerhalb desselben befindet.

5. Applikator nach einem der Ansprüche 1 bis 3, wobei der Applikatoraufsatz (22) durchbrochen ist, und wobei, wenn der Mascara-Teil (2) und der Applikatorteil verbunden sind, das Applikatorende im Applikatoraufsatz (22) aufgenommen ist.

6. Applikator nach einem der Ansprüche 1 bis 3, wobei, wenn der Mascara-Teil (2) und der Applikatorteil verbunden sind, der Applikator zwei Stellungen umfasst, eine erste Stellung, in der das Applikatorende im Applikatoraufsatz (22) aufgenommen ist, und eine zweite Stellung, in der sich das Applikatorende an einem distalen Ende (223) des Applikatoraufsatzes befindet.

7. Applikator nach einem der Ansprüche 1 bis 6, weiter einen Griff in zwei Teilen umfassend, wobei ein erster Teil (23) im Mascara-Teil (2) umfasst ist, und ein zweiter Teil (33) im Applikatorteil umfasst ist, wobei der erste Teil (23) und der zweite Teil (33) miteinander verbindbar und voneinander lösbar sind.

8. Applikator nach Anspruch 7, wobei der erste Teil (23) einen Innengewindeteil, und der zweite Teil (33) einen Außengewindeteil für deren Verbinden und Lösen durch Schrauben umfasst.

9. Applikator nach Anspruch 7, wobei der erste Teil (23) einen Außengewindeteil (232), und der zweite Teil (33) einen Innengewindeteil (332) für deren Verbinden und Lösen durch Schrauben umfasst.

10. Applikator nach einem der Ansprüche 7 bis 9, wobei der Griff ebenfalls einen Verschluss für einen Kosmetikprodukt-Behälter (4) bildet.

11. Applikator nach einem der Ansprüche 1 bis 10, wobei der Applikatorteil ein Eyeliner-Teil (3) ist, wobei das Applikatorende eine Applikatorspitze (32) ist.

12. Applikator nach einem der Ansprüche 1 bis 10, wobei der Applikatorteil ein zweiter Mascara-Teil 50 ist, wobei das Applikatorende ein zweiter Applikatoraufsatz 51 ist.

13. Applikator nach einem der Ansprüche 1 bis 12, wobei der Applikatoraufsatz (22) Mittel zum Fixieren an der Hülse (21) umfasst.

14. Applikator nach einem der Ansprüche 1 bis 12, wobei der Applikatoraufsatz (22) durch Aufformen an der Hülse (21) befestigt ist.

## Claims

1. Applicator for a cosmetic product comprising, along a same
longitudinal axis, a mascara portion (2) and an applicator portion,
the mascara portion (2) comprising a longitudinal sleeve (21) along a longitudinal axis and an applicator end-piece (22) at a distal end (211) of the sleeve,
the applicator portion comprising a longitudinal stem (31) and an applicator end at a distal end (311) of the stem,
the sleeve (21) being sized so as to be able to accommodate the longitudinal stem (31) at least partially,
the mascara portion (2) and the applicator portion being able to be assembled onto and separated from one another,
the applicator end-piece (22) comprising a hollow core (220) and protrusions (226), the applicator end-piece (22) further comprising a housing (221), inside the hollow core (220), sized so as to allow at least the partial passage of the applicator end during the assembly of the mascara portion (2) with the applicator portion, and a proximal orifice (224) at a proximal end (222) of the applicator end-piece (22) and opening into the housing (221),
**characterised in that** the applicator end-piece (22) presents lateral openings (228) opening into the housing (221).

2. Applicator according to claim 1, wherein the sleeve (21) is a tube wherein the longitudinal stem (31) can be inserted along the longitudinal axis.

3. Applicator according to claim 1, wherein the sleeve (21) is a channel in the hollow of which the longitudinal stem (31) can be inserted along the longitudinal axis and/or laterally.

4. Applicator according to one of claims 1 to 3, wherein, when the mascara portion (2) and the applicator portion are assembled, the applicator end is located at a distal end (223) of the applicator end-piece and outside of the latter.

5. Applicator according to one of claims 1 to 3, wherein the applicator end-piece (22) is perforated and wherein, when the mascara portion (2) and the applicator portion are assembled, the applicator end is housed in the applicator end-piece (22).

6. Applicator according to one of claims 1 to 3, wherein, when the mascara portion (2) and the applicator portion are assembled, the applicator comprises two positions, a first position wherein the applicator end is housed in the applicator end-piece (22) and a second position wherein the applicator end is located at a distal end (223) of the applicator end-piece.

7. Applicator according to one of claims 1 to 6, further comprising a handle in two portions, a first portion (23) being comprised in the mascara portion (2), and a second portion (33) being comprised in the applicator portion, the first portion (23) and the second portion (33) being able to be assembled onto and separated from one another.

8. Applicator according to claim 7, wherein the first portion (23) comprises a tapped portion and the second portion (33) a threaded portion for their assembly and separation by screwing.

9. Applicator according to claim 7, wherein the first portion (23) comprises a threaded portion (232) and the second portion (33) a tapped portion (332) for their assembly and separation by screwing.

10. Applicator according to one of claims 7 to 9, wherein the handle also forms a plug for a reservoir (4) of cosmetic product.

11. Applicator according to one of claims 1 to 10, wherein the applicator portion is a liner portion (3), said applicator end being an applicator end-piece (32).

12. Applicator according to one of claims 1 to 10, wherein the applicator portion is a second mascara portion 50, said applicator end being a second applicator end-piece 51.

13. Applicator according to one of claims 1 to 12, wherein the applicator end-piece (22) comprises attachment means to the sleeve (21).

14. Applicator according to one of claims 1 to 12, wherein the applicator end-piece (22) is fixed to the sleeve (21) by overmoulding.
